# EUROPÄISCHE PATENTSCHRIFT

(11) **EP 3 002 462 B1**
(45) Veröffentlichungstag und Bekanntmachung des Hinweises auf die Patenterteilung: **13.11.2024**
(21) Anmeldenummer: 15182018.0
(22) Anmeldetag: 21.08.2015
(51) Int. Cl.: F15B 11/16

(54) **HYDRAULISCHES STEUERSYSTEM**
HYDRAULIC CONTROL SYSTEM
SYSTEME DE COMMANDE HYDRAULIQUE

(30) Priorität: 30.09.2014 DE 102014114210
(43) Veröffentlichungstag der Anmeldung: 06.04.2016
(73) Patentinhaber: CLAAS Tractor S.A.S., 78141 Vélizy-Villacoublay Cedex (FR)
(72) Erfinder: Kirchhoff, Manfred, 39221 Bördeland OT Eggersdorf (DE); Fedde, Thomas, 33129 Delbrück (DE)
(74) Vertreter: CLAAS Gruppe

(56) Entgegenhaltungen:
- EP-A2- 1 783 378
- WO-A1-2005/093263
- WO-A1-96/37708
- DE-A1- 2 302 845

## Beschreibung

Die Erfindung betrifft ein Regelventil für eine als Closed-Center-System ausgebildete Arbeitshydraulik einer land- oder bauwirtschaftlich nutzbaren Arbeitsmaschine, welches ein von einem oder mehreren Steuergeräten in einer Lastsignalleitung erzeugtes Lastdrucksignal mittels einer Druckerhöhung aus einer Druckleitung verstärkt.

Weiterhin betrifft die Erfindung auch ein hydraulisches Steuersystem für eine Arbeitshydraulik eines land- oder bauwirtschaftlich nutzbaren Fahrzeugs, an welches Fahrzeug in seinem Heck- und/oder Frontbereich ein hydraulisches Stell- und/oder Antriebssystem aufweisende Anbaugeräte ankuppelbar sind, wobei ein Hydrauliksystem des jeweiligen Anbaugerätes mittels eines hydraulischen Kuppelsystems mit einem Hydraulikkreis der Arbeitshydraulik verbindbar ist und sowohl innerhalb des Hydraulikkreises als auch innerhalb des Hydrauliksystems hydraulischen Verbrauchern jeweils Steuergeräte funktionell zugeordnet sind, wobei im Hydraulikkreis eine verstellbare Hydraulikpumpe vorgesehen ist, deren Fördervolumen in Abhängigkeit von einem Lastdruck der hydraulischen Verbraucher des Hydraulikkreises und des dem Anbaugerät zugeordneten Hydrauliksystems regelbar ist, wobei im Rahmen der Regelung der Hydraulikpumpe zumindest eine hydraulische Lastsignalleitung vorgesehen ist, die mit den Steuergeräten verbunden ist, und wobei zwischen einem ersten Leitungsabschnitt der Lastsignalleitung, der mit den innerhalb des Hydraulikkreises angeordneten Steuergeräten verbunden ist, und einem zweiten Leitungsabschnitt der Lastsignalleitung, der mit den Steuergeräten des Hydrauliksystems verbunden ist, ein Regelventil angeordnet ist, welches ein von einem der Steuergeräte des Hydrauliksystems erzeugtes Lastdrucksignal mittels einer Druckerhöhung aus einer Druckleitung verstärkt.

Eine entsprechende Arbeitshydraulik eines land- oder bauwirtschaftlich nutzbaren Fahrzeugs wurde in der Vergangenheit zumeist als Open-Center-System ausgeführt, bei welchem eine Konstantpumpe stets, d. h., auch dann, wenn keiner der hydraulischen Verbraucher mit hydraulischer Leistung versorgt wird, einen konstanten Volumenstrom mit ihrer maximalen Leistungsaufnahme fördert. Die Folge davon ist, dass eine hohe Verlustleistung und eine entsprechend starke Erwärmung des Druckmittels eintreten.

Daher werden inzwischen zumeist Closed-Center-Systeme mit in ihrem Fördervolumen veränderbaren Hydraulikpumpen verwendet, die nur einen bedarfsgerechten Volumenstrom liefert. Dabei wird die als Verstellpumpe ausgebildete Hydraulikpumpe über ein sogenanntes Load-Sensing-System geregelt, das aus einer Lastsignalleitung und einer der Verstellung der Hydraulikpumpe zugeordneten Druckwaage besteht. Über die Lastsignalleitung wird von jedem der Steuerventile, die den einzelnen Verbrauchern zugeordnet sind, der jeweils höchste Lastdruck an die Druckwaage gemeldet und die Hydraulikpumpe baut nur den Lastdruck zuzüglich eines geringen Drucküberschusses auf.

Dadurch wird ermöglicht, dass die Verstellpumpe in einen Stand-By-Zustand zurückgeschwenkt wird, wenn sobald sich die Steuerventile in ihrer Neutralstellung befinden und keinen Volumenstrom abfordern. Der Pumpendruck pendelt sich so ein, dass die Druckdifferenz Apis zwischen dem Lastdruck p_{LS} der Druckwaage und dem Förderdruck der Pumpe pₚ immer gleich bleibt. Werden ein oder mehrere Ventile betätigt, wird der Druck über die Lastsignalleitung an die Druckwaage weitergeleitet, wobei diese durch einen Vergleich des Lastdrucks p_{LS} und des Pumpendrucks pₚ den Energiebedarf des Systems feststellt. Pumpendruck und Pumpenförderstrom werden so stets automatisch an den jeweiligen Bedarf angepasst.

Der jeweils höchste Lastdruck p_{LS} wird vom entsprechenden Steuerventil an die Hydraulikpumpe gemeldet, woraufhin die Hydraulikpumpe nur den Lastdruck zuzüglich eines geringen Drucküberschusses (Regel - Δp) aufbaut. Bei einer parallelen Betätigung mehrerer Verbraucher wird der Pumpenförderstrom durch den Einsatz sogenannter Sektionsdruckwaagen unabhängig von den verschiedenen Lastdrücken so auf die Verbraucher aufgeteilt, wie es dem Verhältnis der Öffnungsquerschnitte der Steuerventile entspricht.

An den Hydraulikkreis der Arbeitshydraulik des land- oder bauwirtschaftlich nutzbaren Fahrzeuges können über sogenannte Remote-Anschlüsse Arbeitsgeräte angekuppelt werden, wobei es sich um mindestens zwei Anschlüsse handelt, nämlich für eine Druckleitung und einen drucklosen Rücklauf. Bei landwirtschaftlich nutzbaren Fahrzeugen sind beispielsweise in deren Front- und Heckbereich, in denen sich auch ein Dreipunkt-Kraftheber zur Aufnahme des jeweiligen Arbeitsgerätes befindet, solche Remote-Anschlüsse vorgesehen. Das angekuppelte Arbeitsgerät kann hydraulische Verbraucher in Form von Hydraulikzylindern oder Hydromotoren aufweisen, die jeweils über ihnen zugeordnete Steuerventile betrieben werden. Der Anschluss der Arbeitsgeräte wird auch als Power-Beyond-Anschluss bezeichnet.

Wird dieser Power-Beyond-Anschluss mit einem Load-Sensing-System kombiniert, so wird das Power-Beyond-Anschlusssystem um einen Anschluss für eine zu den Steuergeräten des Anbaugeräts führenden Lastsignalleitung erweitert. Dadurch erreicht man, dass die Verstellpumpe des landwirtschaftlich nutzbaren Fahrzeugs die Steuerventile des Anbaugeräts nur dann mit Druckmittel versorgt, wenn die entsprechende Hydraulikleistung benötigt wird. Folglich regelt dieses System den Volumenstrom und den Druck passend zum Bedarf. In der Lastsignalleitung steigt der Lastdruck an, wenn vom Bediener des Arbeitsgerätes eine von dessen Hydraulikfunktionen abgerufen wird. Bei Verwendung der Load-Sensing-Systems für ein an das Fahrzeug angekuppeltes Arbeitsgerät können allerdings beträchtliche Druckverluste in den Verbindungselementen auftreten, so dass die Regelgröße für die Hydraulikpumpe Δp_{LS} zusammenbricht. Das hat zur Folge, dass von der Verstellpumpe kein ausreichender Volumenstrom zur Verfügung gestellt werden kann.

Ein hydraulisches Steuersystem für ein land- oder bauwirtschaftlich nutzbares Fahrzeug der im Oberbegriff des Patentanspruchs 1 angegebenen Gattung ist aus der DE 11 2004 002 768 B4 bekannt. In den Figuren 3 bis 8 dieser Druckschrift ist ein hydraulisches Steuersystem dargestellt, bei welchem ein Arbeitsgerät über Power-Beyond-Anschüsse betrieben wird. Dabei kann der jeweilige Lastdruck der Verbraucher als Load-Sensing-Signal über eine Lastsignalleitung an das Steuersystem gemeldet werden. Außerdem ist vorgesehen, dass das Steuersystem Mittel aufweist, um wenigstens eines der Load-Sensing-Signale zu beeinflussen.

Ein Regelventil gemäß dem Oberbegriff des Anspruches 1 ist aus der DE 23 02845 A1 bekannt.

Um das Load-Sensing-Signal so zu verändern, dass der bzw. die Verbraucher einen größeren Ölstrom erhalten, woraus sich eine schnelle Wirkung des Verbrauchers bzw. der Verbraucher ergeben soll, ist ein aus einem Kompensationsventil und einem Abschaltventil bestehender Kompensator vorgesehen. Das Kompensationsventil soll einen an ihm anstehenden Load-Sensing-Druck um einen festen Betrag Δp anheben, wobei die Summe von Load-Sensing-Druck und festem Betrag Δp den korrigierten Load-Sensing-Druck darstellt. Das Abschaltventil soll den Kompensator abschalten, wenn der am Kompensationsventil anstehende Load-Sensing-Druck gegen einen Druck der Rücklaufleitung geht.

Es ist Aufgabe der vorliegenden Erfindung, innerhalb des Hydraulikkreises baulich einfache Mittel anzuordnen, mittels welcher die hydraulischen Verbraucher des Anbaugeräts verzögerungsfrei und mit der gewünschten Arbeitsgeschwindigkeit betrieben werden. Dabei soll bei einer Betätigung der im Hydrauliksystem des Anbaugerätes vorgesehenen Steuerventile eine präzise Druckerhöhung in der die Regelung der Verstellpumpe bewirkenden Lastsignalleitung erzielt werden.

Diese Aufgabe wird, ausgehend von dem jeweiligen Oberbegriff der Patentansprüche 1 und 11 durch deren kennzeichnende Merkmale gelöst. Vorteilhafte Ausgestaltungen sind in den von diesen abhängigen Patentansprüchen wiedergegeben, welche jeweils für sich genommen oder in Kombination miteinander einen Aspekt der Erfindung darstellen können.

Demnach weist das Regelventil eine Lastsignal-Verstärkungsventileinheit auf, die als Wegeventil ausgebildet ist, wobei dieses Nutzanschlüsse für die Druckleitung, für einen zu einer Verstelleinrichtung einer Verstellpumpe führenden ersten Leitungsabschnitt der Lastsignalleitung sowie für eine Rücklaufleitung aufweist und einerseits über den Lastdruck des ersten Leitungsabschnitts gesteuert wird, und wobei das Regelventil eine Vorspannstufe aufweist, welche stirnseitig über eine Vorspannfeder an einem Ventilschieber des Wegeventils angreift und welche mit einem Lastdruck des zweiten Leitungsabschnitts der Lastsignalleitung beaufschlagt wird und die Lastsignal-Verstärkungsventileinheit andererseits steuert, wobei ein mit dem Lastdruck des zweiten Leitungsabschnitts beaufschlagter Kolben des Regelventils am Ventilschieber angreift. Über den mit dem Lastdruck des zweiten Leitungsabschnitts beaufschlagten Kolben und eine von diesem ausgehende Stößelstange wird eine Betätigungskraft unmittelbar über einen, zweiten, Federteller des Regelventils auf den Ventilschieber übertragen, ein Ende der Vorspannfeder liegt an dem Federteller an, welcher sich mit einer von der Vorspannfeder abgewandten Stirnseite an einer Stirnfläche des Ventilschiebers abstützt, und die Stößelstange, die von der Vorspannfeder umgeben ist, geht von einer dem Ventilschieber zugewandten Stirnseite des Kolbens aus.

Die Vorspannstufe, die mit dem Lastdruck aus dem zweiten Leitungsabschnitt beaufschlagt ist, wirkt somit permanent über die Vorspannfeder auf den Ventilschieber des Wegeventils. Bei einem Anstieg des Lastdrucks in dem zweiten Leitungsabschnitt, der eine Betätigung eines oder mehrerer der Steuerventile des Anbaugeräts signalisiert, wird mittels der mit diesem Lastdruck beaufschlagten Vorspannstufe die Vorspannfeder gespannt und über diese der Ventilschieber des Wegeventils in eine Stellung verschoben, in der aus der Druckleitung Druckmittel mit dem Pumpendruck pₚ in den ersten Leitungsabschnitt der Signalleitung geleitet wird.

Die Folge davon ist, dass der Lastdruck in diesem ersten Leitungsabschnitt um den Betrag der Vorspannkraft erhöht wird. Über das Regelventil wird somit der Druck in dem ersten Leitungsabschnitt auf den durch die Vorspannfeder eingestellten Wert geregelt, wobei der über das Regelventil entsprechend erhöhte Lastdruck an eine Druckwaage weitergeleitet wird. Diese Druckwaage sorgt dafür, dass die Druckdifferenz Apis zwischen dem Lastdruck p_{LS} und dem Förderdruck der Pumpe pₚ immer gleich bleibt. Auf diese Weise stellt die Druckwaage durch einen Vergleich des Lastdruckes p_{LS} und des Pumpendruckes pₚ den Energiebedarf des Systems fest.

Im vorliegenden Fall, also bei einer Druckerhöhung durch das Regelventil im ersten Leitungsabschnitt nach einer entsprechenden Betätigung des Steuerventils des Anbaugeräts, wird aufgrund des Anstieges des Lastdrucks die Verstellpumpe auf ein höheres Fördervolumen verstellt, so dass in entsprechender Weise Druckmittel für eine verzögerungsfreie Betätigung der entsprechenden Baugruppen des Anbaugeräts über Hydraulikzylinder oder Hydromotoren zur Verfügung gestellt werden kann.

Demgegenüber ist nach der DE 11 2004 002 768 B4 ein Kompensator vorgesehen, der aus einem Kompensationsventil und einem Abschaltventil besteht. Weder das Kompensationsventil noch das Abschaltventil ist zwischen einem ersten Leitungsabschnitt und einem zweiten Leitungsabschnitt der Signalleitung angeordnet. An dieser Stelle befindet sich lediglich ein Wechselventil. Weiterhin ist das Kompensationsventil an einer Stirnseite mit dem Pumpendruck und an der anderen Stirnseite mit dem Lastdruck der Signalleitung beaufschlagt. Die Beaufschlagung durch den Pumpendruck erfolgt dabei je nach Stellung des Abschaltventils. Aus seiner Ausgangsstellung, in der das Kompensationsventil für keine Druckerhöhung in der Signalleitung sorgt, wird es zunächst in eine mittlere Stellung bewegt, in der Druckmittel gedrosselt in die gesamte Signalleitung eingespeist wird. Schließlich wird in einer dritten Stellung des Kompensationsventils das Druckmittel aus der Druckleitung nur noch in den Zweig der Signalleitung eingespeist, der zur Verstellung der Verstellpumpe führt.

In weiterer Ausgestaltung der Erfindung ist vorgesehen, dass der Ventilschieber an seiner von der Vorspannstufe abgewandten Stirnseite mit dem Lastdruck des ersten Leitungsabschnitts beaufschlagt wird. Der im ersten Leitungsabschnitt bei einer Druckerhöhung ansteigende Lastdruck wirkt folglich entgegen der von der Vorspannstufe übertragenen Kraft. Daher wird der Schieber aus seiner für eine Druckerhöhung vorgesehenen Stellung zurückbewegt, sobald die aus dem Druckanstieg resultierende Kraft die Kraft der Vorspannfeder überschreitet.

Weiterhin ist vorgesehen, dass der Ventilschieber eine zur Vorspannstufe parallele hydraulische Betätigung über den Lastdruck des zweiten Leitungsabschnitts aufweist. Somit wird der Ventilschieber des Wegeventils parallel zur Vorspannstufe unmittelbar mit dem Druck des zweiten Leitungsabschnitts vorgesteuert.

Außerdem kann die Vorspannstufe eine längsverschiebbare Hülse aufweisen, die an einer ersten Stirnseite mit einem Lastdruck des zweiten Leitungsabschnitts beaufschlagt wird und sich über die Vorspannfeder an einem stirnseitigen Ende des Ventilschiebers der Lastsignal-Verstärkungseinheit abstützt. An ihrem dem zweiten Leitungsabschnitt zugewandten Ende kann diese Steuerhülse mit einer Blende versehen sein, wobei diese Blende zum einen für die Verschiebung der Steuerhülse sorgt und zum anderen über eine entsprechende Drosselbohrung Druckmittel zur unmittelbaren hydraulischen Betätigung des Ventilschiebers zur Verfügung stellt.

Auch an der von der Vorspannstufe abgewandten Stirnseite können neben dem Lastdruck des ersten Leitungsabschnitts weitere den Ventilschieber in Richtung der Vorspannstufe spannende Mittel vorgesehen sein. Dabei kann es sich um eine zusätzliche Druckfeder handeln, über die der Ventilschieber gegenüber dem Ventilgehäuse vorgespannt ist. Vorzugsweise ist innerhalb der Vorspannstufe eine weitere Druckfeder vorgesehen, die sich an der Blende abstützt und über einen Kolben und einen Stößel stirnseitig auf den Ventilschieber wirkt. Über diese beiden in entgegengesetzten Richtungen auf den Ventilschieber wirkenden Druckfedern wird an diesem eine Federzentrierung bewirkt.

In weiterer Ausgestaltung der Erfindung ist vorgesehen, dass die Lastsignal-Verstärkungsventileinheit ein 3/2-Wegeventil aufweist. Dieses 3/2-Wegeventil wird in einer ersten Stellung bei geringem Lastdruck des zweiten Leitungsabschnitts und einem höheren Lastdruck des ersten Leitungsabschnitts den Nutzanschluss der Druckleitung absperren und den ersten Leitungsabschnitt mit dem Rücklauf verbinden. In einer zweiten Stellung des 3/2-Wegeventils, wie es nach einem Anstieg des Lastdrucks im zweiten Leitungsabschnitt einnimmt, wird die Druckleitung mit dem ersten Leitungsabschnitt zur Erhöhung von deren Lastdruck verbunden. Der Ventilschieber kann sich auch in einer Position befinden, in der er den ersten Leitungsabschnitt sowohl gegenüber der Druckleitung als auch gegenüber dem Rücklauf sperrt.

Der erste Leitungsabschnitt kann dabei gleichachsig zu einer Aufnahmebohrung des Ventilschiebers angeordnet sein, wobei ein Anschlussstutzen die auf den Ventilschieber wirkende Druckfeder aufnimmt. Der Ventilschieber weist dabei vorzugsweise eine Längsbohrung auf, von der zwei Querbohrungen mit radial außenliegenden, am Umfang des Ventilschiebers umlaufenden Nuten vorgesehen sind. Diese Querbohrungen bzw. Nuten sind in den beiden zuvor erläuterten Schaltstellungen jeweils mit dem Druckanschluss oder mit dem Tankanschluss der Rücklaufleitung in Verbindung zu bringen.

Weiterhin soll die Vorspannfeder mit einem, anderen, Ende an einem, ersten, Federteller anliegen, wobei der erste Federteller gemeinsam mit der Steuerhülse verschiebbar angeordnet ist, wobei der zweite Federteller radial innen am Stößel sowie radial außen an der Vorspannfeder abgestützt ist und wobei der zweite Federteller, vom Stößel abgewandt, am Ventilschieber angreift. Somit wird über den zweiten Ventilteller sowohl die Vorspannkraft der Vorspannfeder als auch die hydraulische Betätigungskraft des Kolbens bzw. des Stößels übertragen. Insgesamt ergibt sich daraus eine günstige räumliche Anordnung der den Ventilschieber verstellenden Bauelemente.

Die Druckerhöhung in dem ersten Leitungsabschnitt erfindungsgemäß dadurch an die jeweiligen Anforderungen anpassen, dass eine Vorspannfeder verwendet wird, die eine bestimmte Federkonstante aufweist. Demzufolge kann die Einstellung dadurch vorgenommen werden, dass eine Vorspannfeder gegen eine andere, die eine niedrigere oder höhere Federkonstante aufweist, ausgetauscht wird.

Schließlich sollen ein Gehäuse der Lastsignal-Verstärkungsventileinheit und ein Gehäuse der Vorspannstufe miteinander verschraubt sein, wobei deren Aufnahmebohrungen für den Ventilschieber einerseits sowie für die Vorspannfeder, den Stößel und die Steuerhülse andererseits gleichachsig verlaufen. Daraus folgt, dass die Lastsignal-Verstärkungsventileinheit und die Vorspannstufe, wie bereits dargelegt, eine gemeinsame Baueinheit bilden.

Die Erfindung ist nicht auf die angegebene Kombination der Merkmale der unabhängigen Patentansprüche 1 und 11 mit den von diesen abhängigen Patentansprüchen beschränkt. Es ergeben sich darüber hinaus Möglichkeiten, einzelne Merkmale, soweit sie aus den Patentansprüchen, den Vorteilsangaben zu den Patentansprüchen, der nachfolgenden Beschreibung des Ausführungsbeispiels oder zumindest aus den Zeichnungen hervorgehen, miteinander zu kombinieren. Die Bezugnahme der Patentansprüche auf die Zeichnung durch entsprechende Verwendung vom Bezugszeichen soll den Schutzumfang der Patentansprüche nicht beschränken.

Zur weiteren Erläuterung der Erfindung wird auf die Zeichnung verwiesen, in der ein Ausführungsbeispiel vereinfacht dargestellt ist. Es zeigen:
- Figur 1: ein Hydraulikschema, bestehend aus einem Hydraulikkreis eines landoder bauwirtschaftlich nutzbaren Fahrzeugs mit einem über Power-Beyond-Anschlüsse ankuppelbaren Hydrauliksystem eines Anbaugeräts,
- Figur 2: einen vergrößerten Ausschnitt gemäß II in Figur 1 und
- Figur 3: einen Längsschnitt durch ein Regelventil, das aus einer Lastsignal-Verstärkungsventileinheit und einer Vorspannstufe besteht.

In der Figur 1 ist mit 1 ein Hydraulikkreis bezeichnet, bei dem es sich beispielsweise um eine Arbeitshydraulik eines landwirtschaftlichen Traktors oder Systemfahrzeuges handeln kann. Dieser Hydraulikkreis 1 ist als Closed-Center-System ausgebildet, bei dem Druckmittel aus einem Tank 2 über eine Verstellpumpe 3, die vorzugsweise als Axialkolbeneinheit nach dem Schrägachsenprinzip ausgebildet ist, zwei als doppelt wirkende Hydraulikzylinder 4 und 5 ausgebildeten Verbrauchern 6 und 7 zuführt. Dabei sind den Hydraulikzylindern 4 und 5 Steuergeräte 8 und 9 zugeordnet, die als elektromagnetisch betätigte, mit Federzentrierung versehene 4/4-Wegeventile ausgebildet sind. Die Hydraulikzylinder 4 und 5 können beispielsweise jeweils für Hubeinrichtungen eines Front- und eines Heckkrafthebers vorgesehen sein.

Das Druckmittel wird von der Verstellpumpe 3 aus über eine Druckleitung 10 zu den Steuergeräten 8 und 9 gefördert, wo es in entsprechenden Stellungen dieser Steuergeräte 8 und 9 in eine Rücklaufleitung 11 und somit wieder zurück in den Tank 2 gelangen kann. In dieser Stellung der jeweiligen Steuergeräte 8 und 9 sind deren Arbeitsleitungen 12, 13, 14 und 15 abgesperrt.

Wie bereits dargelegt kann das Fördervolumen der Verstellpumpe 3 verstellt werden, wozu ein einfach wirkender Verstellzylinder 16 vorgesehen ist. Dabei ist dieser Verstellzylinder 16 an eine Lastsignalleitung 17 über eine Druckwaage 18 und einen Druckregler 19 angeschlossen. Die Lastsignalleitung 17 ist derart mit jedem der Steuergeräte 8 und 9 derart verbunden, dass über sie ein Druck an die Druckwaage 18 weitergegeben werden kann, wenn über das jeweilige Steuergerät 8 oder 9 eine Druckmittelbeaufschlagung der Hydraulikzylinder 4 oder 5 erfolgt.

Nach der Figur 1 befindet sich die Verstellpumpe 3 in ihrem Stand-By-Betrieb, d. h., bei einer Verstellpumpe nach dem Schrägachsenprinzip befindet sich die entsprechende Axialkolbeneinheit in einem Zustand mit geringem Schwenkwinkel und somit geringem Verdrängungsvolumen. In diesem Zustand fördert die Verstellpumpe 3 nur eine sehr geringe Menge Hydrauliköl und baut nur einen geringen Druck auf. Der Pumpendruck pₚ pendelt sich so ein, dass die Druckdifferenz Δp_{LS} zwischen dem Lastdruck p_{LS} der Druckwaage 18 und dem Förderdruck pₚ der Verstellpumpe 3 immer gleich bleibt.

Wird nun aber, wie bereits angegeben, eines der beiden oder beide Steuergeräte 8, 9 betätigt, so steigt der Druck in der Lastsignalleitung 17 an und dieser erhöhte Lastdruck p_{LS} wirkt auf die Druckwaage 18, über die der Druckregler 19 vorgesteuert wird. Dieser Lastdruck p _{LS} wirkt in die gleiche Richtung wie eine an der Druckwaage 18 vorgesehene Druckfeder 20, so dass die Druckwaage 18 durch den Vergleich des Lastdrucks p_{LS} und des Pumpendrucks pₚ den Energiebedarf des Systems feststellen kann. Der Pumpendruck pₚ und der Pumpenförderstrom werden so automatisch an den jeweiligen Bedarf angepasst. Der jeweils höchste Lastdruck p_{LS} wird somit vom jeweiligen Steuergerät 8 und/oder 9 an die Verstellpumpe 3 gemeldet, und diese baut nur den Lastdruck zuzüglich eines geringen Drucküberschusses (Regel - Δp) auf.

Von der Lastsignalleitung 17 führen Leitungsabschnitte 17a und 17b zu dem jeweiligen Steuergerät 8 und 9, wobei zwischen der Lastsignalleitung 17 und diesen Leitungszweigen 17a sowie 17b jeweils ein Wechselventil 21 angeordnet ist. Weiterhin sind in den zu den Steuergeräten 8 und 9 führenden Abschnitten der Druckleitung 10 Sektionsdruckwaagen 22 und 23 vorgesehen. Diese sollen bei einer parallelen Betätigung mehrerer Verbraucher 6, 7 dafür sorgen, dass der Pumpenförderstrom unabhängig von den verschiedenen Lastdrücken so auf die Verbraucher 6, 7 aufgeteilt wird, wie es dem Verhältnis der Öffnungsquerschnitte der Steuergeräte 8 und 9 entspricht.

Insgesamt wird dadurch erreicht, dass die Leistungsaufnahme der Verstellpumpe 3 permanent an den Bedarf angepasst wird. Der Wirkungsgrad ist, insbesondere im Feinsteuerbereich, erheblich größer als bei einem sogenannten Open-Center-System. Die Stellgeschwindigkeiten der Verbraucher 6 und 7 wird nicht durch sich ändernde Lastdrücke beeinflusst, so dass ein Gegensteuern nicht erforderlich ist.

Nach der Figur 1 ist weiterhin ein sogenanntes Power-Beyond-Anschlusssystem 24 vorgesehen, das zur hydraulischen Verbindung des Hydraulikkreises 1 mit einem Hydrauliksystem 25 eines Anbaugeräts dient. Zu diesem Zweck weisen die Druckleitung 10 einen mit P bezeichneten Remote-Anschluss 26, die Lastsignalleitung 17 einen mit LS bezeichneten Remote-Anschluss 27 und die Rücklaufleitung 11 einen mit T bezeichneten Remote-Anschluss 28 auf. Durch das Ankuppeln des Hydrauliksystems 25 des Anbaugerätes werden entsprechende Leitungen mit den vorgenannten Leitungen 10, 17, 11 verbunden. Diese sind in entsprechender Weise mit 10', 17' und 11' bezeichnet und führen zu Steuergeräten 29 und 30, die Verbrauchern 31 und 32 zugeordnet sind. Bei dem Verbraucher 31 handelt es sich um einen doppelt wirkenden Hydraulikzylinder 33, während der Verbraucher 32 als Hydromotor 34 ausgebildet ist.

Auch in diesem Fall soll der Lastdruck in dem entsprechenden Abschnitt 17' der Lastsignalleitung 17 überwacht werden, denn auch von diesen Steuergeräten 29 und 30 soll im Falle einer Verstellung in ihre Arbeitsstellung an der Verstellpumpe 3 ein höheres Fördervolumen und ein höherer Druck angefordert werden. Einzelnen Zweigen der Lastsignalleitung 17' sind ebenfalls Wechselventile 21 zugeordnet. In den entsprechenden Zweigen der Druckleitung 10' befinden sich ebenfalls Sektionsdruckwaagen 35 und 36.

Erfindungsgemäß befindet sich in einem dem Power-Beyond-Anschlusssystem 24 benachbarten Bereich des Hydraulikkreises 1 ein Regelventil 37, das im Falle einer Betätigung der Steuergeräte 29 und/oder 30 einen Lastdruck p_{LS38} in einem mit der Druckwaage 18 verbundenen ersten Leitungsabschnitt 38 der Lastsignalleitung 17 erhöhen soll. Diese Druckerhöhung ist erforderlich, da die Druckverluste zwischen der Verstellpumpe 3 und dem Hydrauliksystem 25 des Anbaugeräts aufgrund der verwendeten hydraulischen Kupplungen, Schlauchleitungen usw. größer sein können als die Regelgröße Δp_{LS}, so dass ein maximaler Volumenstrom für die Versorgung der Verbraucher 31 und 32 nicht mehr zur Verfügung gestellt werden kann. Wie weiterhin aus der Figur 1 hervorgeht, besteht das Regelventil 37 aus einer Lastsignal-Verstärkungsventileinheit 39 und einer Vorspannstufe 40. Zur weiteren Erläuterung des Regelventils 37 und dessen Funktion wird auf die nachfolgenden Figuren 2 und 3 verwiesen.

Die Figur 2 zeigt einen vergrößerten Ausschnitt aus dem Hydraulikschema der Figur 1. Danach soll die Lastventil-Verstärkungsventileinheit 39 als 3/2-Wegeventil 41 ausgebildet sein. In der dargestellten Schaltstellung ist über dieses 3/2-Wegeventil 41 ein Druckanschluss 42 der Druckleitung 10 abgesperrt, während ein Lastdruckanschluss 43 des ersten Leitungsabschnitts 38 der Lastsignalleitung 17 mit einem Tankanschluss 44 der Rücklaufleitung 11 verbunden ist. Es handelt sich somit um eine Stellung des 3/2-Wegeventils 41, in welcher keine Erhöhung des Lastdruckes p_{LS38} erfolgt. Wie weiterhin der Figur 2 entnommen werden kann, ist ein entsprechender Ventilschieber 45 des 3/2-Wegeventils 41 an einer Stirnseite sowohl über einen im Hydraulikschema symbolisch dargestellten Leitungszweig 38' mit einem Druck aus dem ersten Leitungsabschnitt 38 als auch mit der Kraft einer Druckfeder 46 beaufschlagt. Auf die andere Stirnseite des Ventilschiebers 45 wirkt die Vorspannstufe 40 über eine Vorspannfeder 47.

Diese Vorspannstufe 40 wird dabei mit einem Lastdruck p_{LS48} eines zweiten Leitungsabschnitts 48 der Lastsignalleitung 17 beaufschlagt. In diesem zweiten Leitungsabschnitt 48 herrscht ein Lastdruck p_{LS48}, der in der gezeigten Stellung des Ventilschiebers 45 mit dem Lastdruck p_{LS38} in dem Lastsignalleitungszweig 38 übereinstimmt. Erfindungsgemäß ist neben der stirnseitigen Beaufschlagung des Ventilschiebers 45 mittels der Vorspannstufe 40 über die Vorspannfeder 47 auch eine unmittelbare Druckbeaufschlagung aus dem zweiten Leitungsabschnitt 48 der Lastsignalleitung 17 vorgesehen.

Wird das 3/2-Wegeventil 41 über die Vorspannstufe 40 in seine zweite Schaltstellung überführt, so steht der Druckanschluss 42 mit dem Lastdruckanschluss 43 in Verbindung, so dass über den Pumpendruck der Druckleitung 10 eine Druckerhöhung im ersten Leitungsabschnitt 38 bewirkt wird. Wie bereits dargelegt, wirkt dieser Druck gemeinsam mit der Regelfeder 46 auf die Stirnseite des Ventilschiebers 45 im Sinne von dessen Rückstellung. Das vom zweiten Leitungsabschnitt 48 aufgrund einer Betätigung der Steuergeräte 29 und/oder 30 bewirkte Lastsignal p_{LS48} führt somit unmittelbar sowie mittelbar über die Vorspannstufe 40 und die Vorspannfeder 47 dazu, dass der nur mit geringen Druckverlusten behaftete Pumpendruck pₚ über das 3/2-Wegeventil 41 den Lastdruck p_{LS38} im ersten Leitungsabschnitt 38 anhebt.

Wie bereits dargelegt, sperrt der Ventilschieber 45 in seiner Normalstellung den Übertritt des Druckmittels aus der Druckleitung 10 in den ersten Leitungsabschnitt 38 der Lastsignalleitung 17. Bei einem Anstieg des Lastdrucks p_{LS48} wird in der Vorspannstufe 40 die Vorspannfeder 47, die stirnseitig am Ventilschieber 45 anliegt, gespannt, wodurch der Ventilschieber die Verbindung zwischen dem Druckanschluss 42 und dem Lastdruckanschluss 43 öffnet. Der Druck p_{LS38} in dem ersten Leitungsabschnitt 38 der Lastsignalleitung 17 wird dabei um den Betrag der Vorspannkraft erhöht, woraus resultiert, dass der Druck p_{LS38} am Lastdruckanschluss 43 auf den eingestellten Wert geregelt wird. Über den ersten Leitungsabschnitt 38 wird der so erhöhte Lastdruck p_{LS38} an die Druckwaage 18 als Regeldruck p_{LS} weitergeleitet. Somit wird das Gesamtdruckniveau um den Betrag der Druckerhöhung angehoben. Die Druckerhöhung ist dabei mittels der Regelfeder 46 und der Vorspannfeder 47 einstellbar.

Aus der Figur 3 geht die entsprechende Ausbildung des Regelventils 37 hervor. Danach weist das 3/2-Wegeventil 41 der Lastsignal-Verstärkereinheit 39 ein Gehäuse 49 auf, welches mit einer Aufnahmebohrung 50 für den Ventilschieber 45 versehen ist. Diese Aufnahmebohrung 50 geht in einen erweiterten Bohrungsabschnitt 51 über, in den ein Gehäuse 52 der Vorspannstufe 40 eingeschraubt ist. Dieses Gehäuse 52 ist zylindrisch ausgebildet und nimmt in seinem Inneren eine Steuerhülse 53 auf, die im Gehäuse 52 über den Lastdruck p_{LS48} in Richtung des Gehäuses 49 des 3/2-Wegeventils 41 verschiebbar ist. Die Steuerhülse 53 ist an ihrem dem zweiten Leitungsabschnitt 48 zugewandten Ende mit einer Blende 54 versehen. An ihrem anderen Ende ist an der Steuerhülse 53 ein erster Federteller 55 angeordnet, an dem die Vorspannfeder 47 mit ihrem einen Ende geführt ist. Das andere Ende der Vorspannfeder 47 liegt an einem zweiten Federteller 56 an, welcher sich mit einer von der Vorspannfeder 47 abgewandten Stirnseite an einer Stirnfläche des Ventilschiebers 45 abstützt.

Neben dieser Betätigung des Ventilschiebers 45 über die Vorspannfeder 47 ist eine unmittelbare Druckbetätigung des Ventilschiebers 45 vorgesehen, die durch einen Kolben 57 und durch eine von diesem ausgehende Stößelstange 58 erfolgt. Über den mit dem Druck p_{LS48} beaufschlagten Kolben 57 und die Stößelstange 58 wird eine Betätigungskraft unmittelbar über den zweiten Federteller 56 auf den Ventilschieber 45 übertragen.

Der Ventilschieber 45 ist an seiner von dem zweiten Federteller 56 abgewandten Stirnseite mit dem Druck p_{LS38} aus dem ersten Leitungsabschnitt 38 und mit der Kraft der Druckfeder 46 beaufschlagt. Der Ventilschieber 45 weist eine Längsbohrung 59, zwei zueinander in axialer Richtung versetzte Querbohrungen 60 und 61 sowie radial außen an diesen vorgesehene Ringnuten 62 und 63 auf. In der Figur 3 befindet sich der Ventilschieber 45 in einer Stellung zwischen seinen beiden Positionen, d.h., der Ventilschieber 45 wird gerade über die Vorspannstufe 40 in Richtung einer Druckerhöhung verschoben, wobei dann anschließend in dieser Schaltstellung der Druckanschluss 42 über die Ringnut 62, die Querbohrung 60 und die Längsbohrung 59 mit dem Lastdruckanschluss 43 verbunden wird, so dass der Lastdruck p_{LS38} entsprechend über die Druckleitung 10 erhöht wird.

### Bezugszeichen

- 1: Hydraulikkreis
- 2: Tank
- 3: Verstellpumpe
- 4: Hydraulikzylinder
- 5: Hydraulikzylinder
- 6: Verbraucher
- 7: Verbraucher
- 8: Steuergerät
- 9: Steuergerät
- 10: Druckleitung
- 10': Druckleitung
- 11: Rücklaufleitung
- 11': Rücklaufleitung
- 12: Arbeitsleitung
- 13: Arbeitsleitung
- 14: Arbeitsleitung
- 15: Arbeitsleitung
- 16: Verstellzylinder
- 17: Lastsignalleitung
- 17': Lastsignalleitung
- 17a: Leitungszweig von 17
- 17b: Leitungszweig von 17
- 18: Druckwaage
- 19: Druckregler
- 20: Druckfeder von 18
- 21: Wechselventil
- 22: Sektionsdruckwaage
- 23: Sektionsdruckwaage
- 24: Power-Beyond-Anschlusssystem
- 25: Hydrauliksystem
- 26: Remote-Anschluss P
- 27: Remote-Anschluss LS
- 28: Remote-Anschluss T
- 29: Steuergerät
- 30: Steuergerät
- 31: Verbraucher
- 32: Verbraucher
- 33: doppeltwirkender Hydraulikzylinder
- 34: Hydromotor
- 35: Sektionsdruckwaage
- 36: Sektionsdruckwaage
- 37: Regelventil
- 38: erster Leitungsabschnitt von 17
- 38': Leitungszweig
- 39: Lastsignal-Verstärkungsventileinheit
- 40: Vorspannstufe
- 41: 3/2-Wegeventil
- 42: Druckanschluss
- 43: Lastdruckanschluss
- 44: Tankanschluss
- 45: Ventilschieber
- 46: Druckfeder
- 47: Vorspannfeder
- 48: zweiter Leitungsabschnitt von 17
- 49: Gehäuse von 39
- 50: Aufnahmebohrung
- 51: Erweiterter Bohrungsabschnitt
- 52: Gehäuse von 40
- 53: Steuerhülse
- 54: Blende
- 55: erster Federteller
- 56: zweiter Federteller
- 57: Kolben
- 58: Stößelstange
- 59: Längsbohrung
- 60: Querbohrung
- 61: Querbohrung
- 62: Ringnut
- 63: Ringnut
- p_{LS}: Druck in Lastsignalleitung
- p_{LS38}: Druck im Leitungsabschnitt 38
- p_{LS48}: Druck im Leitungsabschnitt 48
- pₚ: Förderdruck der Verstellpumpe 3
- p_{T}: Druck in der Rücklaufleitung 11
- Δp_{LS}: Druckdifferenz zwischen Förderdruck und Lastdruck

## Patentansprüche

1. Regelventil (37) für eine als Closed-Center-System ausgebildete Arbeitshydraulik einer land- oder bauwirtschaftlich nutzbaren Arbeitsmaschine, welches ein von einem oder mehreren Steuergeräten (8, 9, 29, 30) in einer Lastsignalleitung (17) erzeugtes Lastdrucksignal (p_{LS}) mittels einer Druckerhöhung aus einer Druckleitung (10) verstärkt, wobei das Regelventil (37) eine Lastsignal-Verstärkungsventileinheit (39) aufweist, die als Wegeventil (41) ausgebildet ist, wobei dieses Nutzanschlüsse für die Druckleitung (10), für einen zu einer Verstelleinrichtung einer Verstellpumpe (3) führenden ersten Leitungsabschnitt (38) der Lastsignalleitung (17) sowie für eine Rücklaufleitung (11) aufweist und einerseits über den Lastdruck (p_{LS38}) des ersten Leitungsabschnitts (38) gesteuert wird, und wobei das Regelventil (37) eine Vorspannstufe (40) aufweist, welche stirnseitig über eine Vorspannfeder (47) an einem Ventilschieber (45) des Wegeventils (41) angreift und welche mit einem Lastdruck (p_{LS48}) eines zweiten Leitungsabschnitts (48) der Lastsignalleitung (17) beaufschlagt wird und die Lastsignal-Verstärkungsventileinheit (39) andererseits steuert, wobei ein mit dem Lastdruck (p_{LS48}) des zweiten Leitungsabschnitts (48) beaufschlagter Kolben (57) des Regelventils (37) am Ventilschieber (45) angreift, **dadurch gekennzeichnet, dass** über den mit dem Lastdruck (p_{LS48}) des zweiten Leitungsabschnitts (48) beaufschlagten Kolben (57) und eine von diesem ausgehende Stößelstange (58) eine Betätigungskraft unmittelbar über einen Federteller (56) des Regelventils (37) auf den Ventilschieber (45) übertragen wird, dass ein Ende der Vorspannfeder (47) an dem Federteller (56) anliegt, welcher sich mit einer von der Vorspannfeder (47) abgewandten Stirnseite an einer Stirnfläche des Ventilschiebers (45) abstützt, und dass die Stößelstange (58), die von der Vorspannfeder (47) umgeben ist, von einer dem Ventilschieber (45) zugewandten Stirnseite des Kolbens (57) ausgeht.

2. Regelventil nach Patentanspruch 1, **dadurch gekennzeichnet, dass** der Ventilschieber (45) an seiner von der Vorspannstufe (40) abgewandten Stirnseite mit dem Lastdruck (p_{LS38}) des ersten Leitungsabschnitts (38) beaufschlagt wird.

3. Regelventil nach Patentanspruch 1, **dadurch gekennzeichnet, dass** der Ventilschieber (45) eine zur Vorspannstufe (40) parallele hydraulische Betätigung über den Lastdruck (p_{LS48}) des zweiten Leitungsabschnitts (48) aufweist.

4. Regelventil nach Patentanspruch 1, **dadurch gekennzeichnet, dass** die Vorspannstufe (40) eine längsverschiebbare Steuerhülse (53) aufweist, die an einer ersten Stirnseite mit dem Lastdruck (p_{LS48}) des zweiten Leitungsabschnitts (48) beaufschlagt wird und sich über die Vorspannfeder (47) an einem stirnseitigen Ende des Ventilschiebers (45) der Lastsignal-Verstärkungseinheit (39) abstützt.

5. Regelventil nach Patentanspruch 1, **dadurch gekennzeichnet, dass** der Ventilschieber (45) an seiner von der Vorspannstufe (40) abgewandten zweiten Stirnseite parallel zum Lastdruck (p_{LS38}) des ersten Leitungsabschnitts (38) über eine Druckfeder (46) beaufschlagt ist.

6. Regelventil nach Patentanspruch 1, **dadurch gekennzeichnet, dass** die Lastsignal-Verstärkungsventileinheit (39) ein 3/2-Wegeventil (41) aufweist.

7. Regelventil nach Patentanspruch 6, **dadurch gekennzeichnet, dass** das 3/2-Wegeventil (41) in einer ersten Stellung bei geringem Lastdruck (p_{LS48}) des zweiten Leitungsabschnitts (48) den Nutzanschluss der Druckleitung (10) absperrt und den ersten Leitungsabschnitt (38) mit der Rücklaufleitung (11) verbindet und dass das 3/2-Wegeventil (41) in einer zweiten Stellung nach einem Anstieg des Lastdrucks (p_{LS48}) im zweiten Leitungsabschnitt (48) die Druckleitung (10) mit dem ersten Leitungsabschnitt (38) zur Erhöhung von dessen Lastdruck (p_{LS38}) verbindet.

8. Regelventil nach den Patentansprüchen 1 und 4, **dadurch gekennzeichnet, dass** die Vorspannfeder (47) mit einem Ende an einem ersten Federteller (55) angeordnet ist, wobei der erste Federteller (55) gemeinsam mit der Steuerhülse (53) verschiebbar angeordnet ist, wobei der zweite Federteller (56) radial innen an der Stößelstange (58) sowie radial außen an der Vorspannfeder (47) abgestützt ist und wobei der zweite Federteller (56), von der Stößelstange (58) abgewandt, am Ventilschieber (45) angreift.

9. Regelventil nach Patentanspruch 1, **dadurch gekennzeichnet, dass** die Druckerhöhung in dem ersten Leitungsabschnitt (38) durch einen Austausch der Vorspannfeder (47) gegen eine Vorspannfeder mit einer anderen Federkonstanten einstellbar ist.

10. Regelventil nach Patentanspruch 1, **dadurch gekennzeichnet, dass** ein Gehäuse (49) der Lastsignal-Verstärkungsventileinheit (39) und ein Gehäuse (52) der Vorspannstufe (40) miteinander verschraubt sind, wobei deren Aufnahmebohrungen gleichachsig verlaufen.

11. Hydraulisches Steuersystem für eine Arbeitshydraulik eines land- oder bauwirtschaftlich nutzbaren Fahrzeugs mit mindestens einem Regelventil gemäß einem der Ansprüche 1 bis 10.

12. Hydraulisches Steuersystem nach Anspruch 11 für eine Arbeitshydraulik eines land- oder bauwirtschaftlich nutzbaren Fahrzeugs, an welches Fahrzeug in seinem Heck- und/oder Frontbereich ein hydraulisches Stell- und/oder Antriebssystem aufweisende Anbaugeräte ankuppelbar sind, **dadurch gekennzeichnet, dass** ein Hydrauliksystem (25) des jeweiligen Anbaugerätes mittels eines hydraulischen Kuppelsystems (24) mit einem Hydraulikkreis (1) der Arbeitshydraulik verbindbar ist und sowohl innerhalb des Hydraulikkreises (1) als auch innerhalb des Hydrauliksystems (25) hydraulischen Verbrauchern (6, 7, 31, 32) jeweils Steuergeräte (8, 9, 29, 30) funktionell zugeordnet sind, wobei im Hydraulikkreis (1) eine Verstellpumpe (3) vorgesehen ist, deren Fördervolumen in Abhängigkeit von einem Lastdruck (p_{LS}) der hydraulischen Verbraucher (6 und 7) des Hydraulikkreises (1) und des dem Anbaugerät zugeordneten Hydrauliksystems (25) regelbar ist, wobei im Rahmen der Regelung der Verstellpumpe (3) zumindest eine hydraulische Lastsignalleitung (17) vorgesehen ist, die mit den Steuergeräten (8, 9, 29, 30) verbunden ist, und wobei zwischen dem ersten Leitungsabschnitt (38) der Lastsignalleitung (17), der mit den innerhalb des Hydraulikkreises (1) angeordneten Steuergeräten (8 und 9) verbunden ist, und dem zweiten Leitungsabschnitt (48) der Lastsignalleitung (17), der mit den Steuergeräten (29 und 30) des Hydrauliksystems (25) verbunden ist, das Regelventil (37) angeordnet ist, welches ein von einem der Steuergeräte (29 und 30) des Hydrauliksystems (25) erzeugtes Lastdrucksignal (p_{LS48}) mittels einer Druckerhöhung aus der Druckleitung (10) verstärkt.

## Claims

1. A regulating valve (37) for working hydraulics of a working machine for use in agriculture or construction, configured as a closed centre system, which amplifies a load pressure signal (p_{LS}) in a load signal line (17) from one or more control devices (8, 9, 29, 30) by means of an increase in pressure from a pressure line (10), wherein the regulating valve (37) has a load signal amplification valve unit (39) which is configured as a directional regulating valve (41), wherein this has usable connections for the pressure line (10), for a first line section (38) of the load signal line (17) leading to an adjustment device of a variable displacement pump (3) as well as for a return line (11) and is controlled on one side via the load pressure (p_{LS38}) of the first line section (38), and wherein the regulating valve (37) has a preloading stage (40) which engages on the end side via a preloading spring (47) on a valve slide (45) of the directional regulating valve (41) and which is loaded with a load pressure (p_{LS48}) of a second line section (48) of the load signal line (17) and controls the other side of the load signal amplification valve unit (39), wherein a piston (57) of the regulating valve (37) which is loaded with the load pressure (p_{LS48}) of the second line section (48) engages on the valve slide (45), **characterized in that** an actuating force is directly transmitted via a spring plate (56) of the regulating valve (37) onto the valve slide (45) via the piston (57) which is loaded by the load pressure (p_{LS48}) of the second line section (48) and a plunger rod (58) extending therefrom,
**in that** an end of the preloading spring (47) abuts the spring plate (56) which bears on an end face of the valve slide (45) with an end side facing away from the preloading spring (47), and **in that** the plunger rod (58), which is surrounded by the preloading spring (47), extends from an end side of the piston (57) facing the valve slide (45).

2. The regulating valve according to patent claim 1, **characterized in that** on its end side facing away from the preloading stage (40), the valve slide (45) is loaded by the load pressure (p_{LS38}) of the first line section (38).

3. The regulating valve according to patent claim 1, **characterized in that** the valve slide (45) has a hydraulic actuation via the load pressure (p_{LS48}) of the second line section (48) which is parallel to the preloading stage (40).

4. The regulating valve according to patent claim 1, **characterized in that** the preloading stage (40) has a longitudinally displaceable control sleeve (53) which is loaded on a first end side with the load pressure (p_{LS48}) of the second line section (48) and bears via the preloading spring (47) on an end side end of the valve slide (45) of the load signal amplification unit (39).

5. The regulating valve according to patent claim 1, **characterized in that** the valve slide (45) is loaded via a compression spring (46) on its second end side facing away from the preloading stage (40) parallel to the load pressure (p_{LS38}) of the first line section (38).

6. The regulating valve according to patent claim 1, **characterized in that** the load signal amplification valve unit (39) has a 3/2 directional regulating valve (41).

7. The regulating valve according to patent claim 6, **characterized in that** in a first position, the 3/2 directional regulating valve (41) closes off the usable connection of the pressure line (10) at low load pressure (p_{LS48}) of the second line section (48) and connects the first line section (38) to the return line (11), and **in that** in a second position, after an increase in the load pressure (p_{LS48}) in the second line section (48), the 3/2 directional regulating valve (41) connects the pressure line (10) to the first line section (38) in order to raise its load pressure (p_{LS38}).

8. The regulating valve according to patent claims 1 and 4, **characterized in that** the preloading spring (47) is disposed with one end on a first spring plate (55), wherein the first spring plate (55) is disposed to be displaceable together with the control sleeve (53), wherein the second spring plate (56) bears radially inwardly on the plunger rod (58) as well as radially outwardly on the preloading spring (47), and wherein the second spring plate (56), facing away from the plunger rod (58), engages with the valve slide (45).

9. The regulating valve according to patent claim 1, **characterized in that** the pressure increase in the first line section (38) can be adjusted by exchanging the preloading spring (47) for a preloading spring with a different spring constant.

10. The regulating valve according to patent claim 1, **characterized in that** a housing (49) for the load signal amplification valve unit (39) and a housing (52) for the preloading stage (40) are screwed together, wherein their mounting bores are coaxial.

11. A hydraulic control system for working hydraulics of a vehicle for use in agriculture or construction, with at least one regulating valve according to one of claims 1 to 10.

12. A hydraulic control system according to claim 11 for working hydraulics of a vehicle for use in agriculture or construction, to which vehicle attachments having a hydraulic positioning and/or drive system can be coupled at the rear and/or front region of the vehicle, **characterized in that** a hydraulic system (25) of the respective attachment can be coupled to a hydraulic circuit (1) of the working hydraulics by means of a hydraulic coupling system (24) and respective control devices (8, 9, 29, 30) are functionally associated both within the hydraulic circuit (1) and also within the hydraulic system (25) of hydraulic consumers (6, 7, 31, 32), wherein a displacement pump (3) is provided in the hydraulic circuit (1) the conveyed volume of which can be regulated as a function of a load pressure (p_{LS}) of the hydraulic consumers (6 and 7) of the hydraulic circuit (1) and of the hydraulic system (25) associated with the attachment, wherein in the context of regulation of the displacement pump (3), at least one hydraulic load signal line (17) which is connected to the control devices (8, 9, 29, 30) is provided, and wherein the regulating valve (37) is disposed between the first line section (38) of the load signal line (17) which is connected to the control devices (8 and 9) disposed within the hydraulic circuit (1) and the second line section (48) of the load signal line (17) which is connected to the control devices (29 and 30) of the hydraulic system (25), the regulating valve amplifying a load pressure signal (p_{LS48}) produced by one of the control devices (29 and 30) of the hydraulic system (25) by raising the pressure from the pressure line (10).

## Revendications

1. Vanne de régulation (37) pour un système de travail hydraulique réalisé comme système à centre fermé (closed-center) d'un engin de travail utilisable dans le domaine de l'agriculture ou de la construction, qui amplifie un signal de pression de charge (p_{LS}) produit dans une conduite de signal de charge (17) par un ou plusieurs dispositifs de commande (8, 9, 29, 30), au moyen d'une augmentation de pression depuis une conduite sous pression (10), la vanne de régulation (37) présentant une unité de vanne d'amplification de signal de charge (39) qui est réalisée sous forme de distributeur (41), sachant que celui-ci présente des raccords d'utilisation pour la conduite sous pression (10), pour un premier tronçon de conduite (38) de la conduite de signal de charge (17) menant à un dispositif de réglage d'une pompe à cylindrée variable (3), ainsi que pour une conduite de retour (11), et est commandé d'une part par l'intermédiaire de la pression de charge (p_{LS38}) du premier tronçon de conduite (38), et sachant que la vanne de régulation (37) présente un étage de précontrainte (40) qui agit côté frontal par le biais d'un ressort de précontrainte (47) sur un tiroir de distributeur (45) du distributeur (41) et qui est sollicité par une charge de pression (p_{LS48}) d'un deuxième tronçon de conduite (48) de la conduite de signal de charge (17) et commande, d'autre part, l'unité de vanne d'amplification de signal de charge (48), sachant qu'un piston (57) de la vanne de régulation (37) qui est sollicité par la pression de charge (p_{LS48}) du deuxième tronçon de conduite (48) agit sur le tiroir de distributeur (45), **caractérisée en ce que**, par l'intermédiaire du piston (57) sollicité par la pression de charge (p_{LS48}) du deuxième tronçon de conduite (48), et d'une tige de poussoir (58) partant de celui-ci, une force d'actionnement est transmise directement au tiroir de distributeur (45), par l'intermédiaire d'une cuvette de ressort (56) de la vanne de régulation (37), **en ce qu'**une extrémité du ressort de précontrainte (47) est appliquée contre la cuvette de ressort (56) qui est en appui avec une face frontale éloignée du ressort de précontrainte (47), sur une face frontale du tiroir de distributeur (45), et **en ce que** la tige de poussoir (58) qui est entourée par le ressort de précontrainte (47) part d'une face frontale du piston (57) tournée vers le tiroir de distributeur (45).

2. Vanne de régulation selon la revendication 1, **caractérisée en ce que** le tiroir de distributeur (45) est sollicité avec la pression de charge (p_{LS38}) du premier tronçon de conduite (38), sur sa face frontale qui est détournée de l'étage de précontrainte (40).

3. Vanne de régulation selon la revendication 1, **caractérisée en ce que** le tiroir de distributeur (45) présente un actionnement hydraulique parallèle à l'étage de précontrainte (40), par l'intermédiaire de la pression de charge (p_{LS48}) du deuxième tronçon de conduite (48).

4. Vanne de régulation selon la revendication 1, **caractérisée en ce que** l'étage de précontrainte (40) présente un manchon de commande (53) coulissant dans le sens de la longueur, qui est sollicité sur une première face frontale par la pression de charge (p_{LS48}) du deuxième tronçon de conduite (48) et est en appui par l'intermédiaire du ressort de précontrainte (47) sur une extrémité frontale du tiroir de distributeur (45) de l'unité d'amplification du signal de charge (39).

5. Vanne de régulation selon la revendication 1, **caractérisée en ce que** le tiroir de distributeur (45) est sollicité par un ressort de compression (46) sur sa deuxième face frontale détournée de l'étage de précontrainte (40), parallèlement à la pression de charge (p_{LS38}) du premier tronçon de conduite (38).

6. Vanne de régulation selon la revendication 1, **caractérisée en ce que** l'unité de vanne d'amplification de signal de charge (39) présente un distributeur (3/2 (41).

7. Vanne de régulation selon la revendication 6, **caractérisée en ce que** le distributeur 3/2 (41), dans une première position, en présence d'une faible pression de charge (p_{LS48}) du deuxième tronçon de conduite (48), bloque le raccord d'utilisation de la conduite sous pression (10) et relie le premier tronçon de conduite (38) à la conduite de retour (11), et **en ce que** le distributeur 3/2 (41), dans une deuxième position, après une augmentation de la pression de charge (p_{LS48}) dans le deuxième tronçon de conduite (48), relie la conduite sous pression (10) au premier tronçon de conduite (38), en vue de l'augmentation de la pression de charge (p_{LS38}) de celui-ci.

8. Vanne de régulation selon les revendications 1 et 4, **caractérisée en ce que** le ressort de précontrainte (47) est disposé avec une extrémité sur une première cuvette de ressort (55), la première cuvette de ressort (55) étant disposée de manière déplaçable, conjointement avec le manchon de commande (53), la deuxième cuvette de ressort (56) prenant appui radialement à l'intérieur sur la tige de poussoir (58) et radialement à l'extérieur sur le ressort de précontrainte (47), et la deuxième cuvette de ressort (56), sur le côté opposé à la tige de poussoir (58), étant en prise avec le tiroir de distributeur (45)

9. Vanne de régulation selon la revendication 1, **caractérisée en ce que** l'augmentation de pression dans le premier tronçon de conduite (38) peut être réglée en remplaçant le ressort de précontrainte (47) par un ressort de précontrainte ayant une constante de ressort différente.

10. Vanne de régulation selon la revendication 1, **caractérisée en ce qu'**un boîtier (49) de l'unité de vanne d'amplification de signal de charge (39) et un boîtier (52) de l'étage de précontrainte (40) sont vissés l'un à l'autre, leurs trous de montage s'étendant de façon coaxiale.

11. Système de commande hydraulique destiné à un système hydraulique de travail d'un véhicule utilisable dans le domaine de l'agriculture ou de la construction, comprenant au moins une vanne de régulation selon une des revendications 1 à 10.

12. Système de commande hydraulique selon la revendication 11, destiné à un système hydraulique de travail d'un véhicule utilisable dans le domaine de l'agriculture ou de la construction, véhicule sur lequel peuvent être accouplés, dans sa partie arrière et/ou frontale, des outils attelés présentant un système de manoeuvre et/ou d'entraînement hydraulique, **caractérisé en ce qu'**un système hydraulique (25) de l'outil attelé respectif peut être relié au moyen d'un système d'accouplement hydraulique (24) à un circuit hydraulique (1) du système hydraulique de travail, et que des dispositifs de commande (8, 9, 29, 30) respectifs sont associés sur le plan fonctionnel à des consommateurs hydrauliques (6, 7, 31, 32), aussi bien à l'intérieur du circuit hydraulique (1) qu'à l'intérieur du système hydraulique (25), le circuit hydraulique (1) comprenant une pompe à cylindrée variable (3) dont le volume de refoulement peut être régulé en fonction d'une pression de charge (p_{LS}) des consommateurs hydrauliques (6 et 7) du circuit hydraulique (1) et du système hydraulique (25) associé à l'outil porté, sachant que dans le cadre de la régulation de la pompe à cylindrée variable (3), il est prévu au moins une conduite de signal de charge (17) hydraulique qui est reliée aux dispositifs de commande (8, 9, 29, 30), et sachant qu'il est prévu, entre le premier tronçon de conduite (38) de la conduite de signal de charge (17), qui est relié aux dispositifs de commande (8 et 9) installés dans le circuit hydraulique (1), et le deuxième tronçon de conduite (48) de la conduite de signal de charge (17) qui est relié aux dispositifs de commande (29 et 30) du système hydraulique (25), la vanne de régulation (37) qui amplifie un signal de pression de charge (p_{LS48}) produit par un des dispositifs de commande (29 et 30) du système hydraulique (25), au moyen d'une augmentation de pression depuis la conduite sous pression (10).
